# EUROPÄISCHE PATENTSCHRIFT

(11) **EP 2 794 462 B1**
(45) Veröffentlichungstag und Bekanntmachung des Hinweises auf die Patenterteilung: **06.12.2017**
(21) Anmeldenummer: 12780664.4
(22) Anmeldetag: 27.10.2012
(51) Int. Cl.: B67C 3/26, B67C 3/28

(54) **FÜLLELEMENT SOWIE FÜLLSYSTEM**
FILLING ELEMENT AND FILLING SYSTEM
ÉLÉMENT ET SYSTÈME DE REMPLISSAGE

(30) Priorität: 21.12.2011 DE 102011121968
(43) Veröffentlichungstag der Anmeldung: 29.10.2014
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2012/004509
(87) Internationale Veröffentlichungsnummer: WO 2013/091750

(56) Entgegenhaltungen:
- WO-A2-2007/137727
- DE-A1- 2 246 176
- DE-A1-102006 017 706
- DE-A1-102010 006 005
- GB-A- 2 451 251
- JP-A- 2007 069 928

## Beschreibung

Die Erfindung bezieht sich auf ein Füllelement gemäß Oberbegriff Patentanspruch 1 sowie auf ein Füllsystem gemäß Oberbegriff Patentanspruch 6.

Ein Füllelement mit den Merkmalen des Oberbegriffs des Patentanspruches 1 ist bekannt (DE 22 46 176 A1). Das bekannte, als Dosierventil ausgebildete Füllelement besitzt in einem in einem Füllelementgehäuse ausgebildeten Flüssigkeitskanal einen ersten Ventilkörper, der Teil eines ersten Flüssigkeitsventils ist und der die Abgabe eines ersten Füllgutstrahls an einer ersten Abgabeöffnung steuert. In dem ersten Ventilkörper ist ein zweiter Flüssigkeitskanal mit einer zweiten Abgabeöffnung Abgabe eines zweiten Füllgutstrahls gebildet. Der zweite Flüssigkeitskanal steht über ein weiteres Flüssigkeitsventil und über Kanäle, die in Bezug auf eine Follelementachse schräg verlaufen und im ersten Ventilkörper vorgesehen sind, mit dem ersten Flüssigkeitskanal in Verbindung. Ein zweiter, im ersten Ventilktörper angeordneter Ventilkörper bildet das weitere Flüssigkeitsvantil, mit dem die Abgabe des zweiten Füllgutstrahls steuerbar ist. Das bekannte Füllelement dient dazu, um am Beginn des Füllens eines Behälters eine Beunruhigung des in einen Behälter eingebrachten Füllgutes durch einen zu scharfen Füllgutstrahl zu vermeiden. Hierfür wird am Anfang jedes Füllprozesses zunächst nur das weitere als Feinlaufventil ausgebildete Flüssigkeitsventil geöffnet.

Bekannt ist weiterhin ein Füllelement (DE 10 2006 017706 A1), welches wahlweise zum Freistrahlfüllen oder zum Druckfüllen von Behältern geeignet und bestimmt ist. In einem Füllelementgehäuse Ist ein erster Flüssigkeitskanal ausgebildet, der an einer ersten Abgabeöffnung mündet und in dem ein erstes Flüssigkeitsventil mit einem Ventilkörper angeordnet ist. Der Ventilkörper ist an einem von einem Rohrstück gebildeten Ventilstößel vorgesehen. Das Rohrstück bildet einen zweiten Flüssigkeitskanal mit einer zweiten Abgabeöffnung. Über eine Öffnung mündet das Rohrstück mit seinem oberen Ende in einen Flüssigkeitsraum, der über ein weiteres Flüssigkeitsventil mit dem ersten Flüssigkeitskanal in Verbindung steht. Das Freistrahlfüllen der Behälter erfolgt über den zweiten Flüssigkeitskanal und die zweite Abgabeöffnung bei geschlossenem ersten Flüssigkeitskanal. Das Druckfüllen der dann in Dichtlage am Füllelement angeordnete Behälter erfolgt bei geschlossenem zweiten Flüssigkeitskanal und geöffnetem ersten Flüssigkeitskanal.

Bekannt sind weiterhin auch Mehrfachventile zur gesteuerten Abgabe von unterschiedlichen Komponenten eines Füllgutes in Behälter über eine äußere ringförmige erste Abgabeöffnung und eine innere zweige Abgabeöffnung (GB 2 451 251 A). Diese bekannten Mahrfachrrantile umfassen jeweils einen äußerten, hülsenartigen Ventilkörper, der zwischen sich und einem ihn umgebenden Ventilgehäuse einen ringförmigen Flüssigkeitskanal mit der ersten Abgabeöffnung bildet, sowie einen inneren Ventilkörper, der zwischen sich und der Innenfläche des äußeren Ventilkörpers einen zweiten ringförmigen Flüssigkeitskanal mit der zweiten Abgabeöffnung bildet. Zum Öffnen und Schließen der Abgabeöffnungen sind die Ventilkörper relativ zum Gehäuse sowie auch relativ zueinander axial bewegbar. Jeder Flüssigkeitskanal ist getrennt von dem anderen Flüssigkeitskanal mit einer die zugehörige Komponente bereitstellenden Einreichung verbunden.

Bekannt sind weiterhin Dosierventile (DE 10 2010 006005 A1), bei denen das die Abgabe des Füllgutes steuernde Flüssigkeitsventil jeweils einen äußeren und einen inneren Ventilkörper aufweist, die relativ zueinander sowie auch relativ zu einem Ventilsitz derart bewegbar sind, dass in einem Betriebszustand das Dosierventil durch beide Ventilkörper verschlossen und in weiteren Betriebszuständen das Dosierventil jeweils durch beide Ventilkörper geöffnet oder durch jeweils einen Ventilkörper geöffnet und durch den anderen Ventilkörper verschlossen ist, und zwar unter Freigabe unterschiedlicher Strömungswege für das Füllgut.

Bekannt sind schließlich Füllelemente (JP 2007 069928 A), mlt einem in einem ersten, eine erste Abgabeöffnung bildenden Flüssigkeitskanal angeordneten Ventilkörper eines Flüssigkeitsventils. Im Ventilkörper ist ein zweiter Flüssigkeitskanal mit einer zweiten Abgabeöffnung vorgesehen. Weiterhin ist der Ventilkörper mit mehreren, eine siebartige Struktur bildenden und jeweils in den zweiten Flüssigkeitskanal mündenden Öffnungen versehen, und zwar derart, dass in einer Stellung des Ventilkörpers der erste Flüssigkeitskanal verschlossen und ein reduzierter Strömungsweg für das Füllgut durch die Öffnungen und den zweiten Flüssigkeitskanal in den jeweils zu füllenden Behälter besteht.

Aufgabe der Erfindung ist es, ein Füllelement aufzuzeigen, welches zum Freistrahlfüllen von Behältern geeignet ist und ein optimales, insbesondere auch sauberes Füllen bei erhöhter Füllleistung (in die Behälter abgefüllte Füllgutmenge je Zeiteinheit) ermöglicht. Zur Lösung dieser Aufgabe ist ein Füllelement entsprechend dem Patentanspruch 1 ausgebildet. Ein Füllsystem ist Gegenstand des Patentanspruchs 6.

Das erfindungsgemäße Füllelement ist u.a. so ausgeführt, dass zumindest während eines Teils der Füllphase, in der der jeweilige Behälter bzw. dessen Behälterinnenraum mit dem flüssige Füllgut befüllt werden, der dem Behälter zufließende Füllgutstrom durch Zusammenführen von wenigstens zwei Follguttellströmen oder Füllgutteilstrahlen gebildet ist, und zwar durch Zusammenführen wenigstens eines äußeren, an wenigstens einer ersten Abgabeöffnung abgegebenen ersten Füllgutteilstrahls und wenigstens eines inneren, an wenigstens einer zweiten Abgabeöffnung abgegebenen zweiten Füllgutteilstrahls. Der innere Füllgutteilstrahl bildet dabei eine Art Leit- oder Führungsstrom, mit dem sich der wenigstens eine äußere Füllgutteilstrahl vorzugsweise noch vor dem Eintritt in den jeweiligen Behälter verbindet. Bezogen auf die Fülleiernentachse, in deren Richtung das Füllgut in den jeweiligen Behälter strömt, ist die wenigstens eine erste Abgabeöffnung gegenüber der wenigstens einen weiteren Abgabeöffnung für den inneren Füllgutteilstrahl radial nach außen hin versetzt, Das erfindungsgemäße Füllelement zeichnet sich weiterhin durch die Merkmale des kennzeichnenden Teils des Anspruchs 1 aus. Bei einer bevorzugten Ausführungsform ist die erste Abgabeöffnung ringförmig ausgeführt oder von einem Ringspalt gebildet, sodass sich auch der aus der ersten Abgabeöffnung austretende Füllgutteilstrahl ringförmig und den aus der wenigstens einen weiteren Austrittsöffnung austretenden inneren Füllgutteilstrahl umschließend ausbildet.

Bevorzugt ist die wenigstens eine erste Abgabeöffnung so ausgeführt, dass der aus dieser Austrittsöffnung austretende Füllgutteilstrahl auf die Füllelementachse hin gerichtet ist, d.h. mit dieser einen Winkel kleiner als 90° einschließt, der sich entgegen der Strömungsrichtung des Füllgutes, d.h. nach oben hin öffnet.

Es hat sich völlig überraschend gezeigt, dass die durch die erfindungsgemäße Ausbildung erzeugten Füllgutteilstrahlen, die sich nach dem Austritt aus dem Füllelement und bevorzugt noch vor dem Eintritt in den jeweiligen Behälter zu einem gemeinsamen Füllgutstrahl vereinigen, zu einer wesentlichen Steigerung der Füllleistung (gemessen in Füllvolumen je Zeiteinheit) führen, beispielsweise zu einer Steigerung von bis zu 20%. Von besonderem Vorteil ist dabei auch, dass diese Leistungssteigerung realisiert werden kann, ohne dass es während des Füllprozesses zu einer Schaumbildung des Füllgutes in einem relevanten Umfang, d.h. insbesondere den Füllprozess und/oder die Füllqualität beeinträchtigenden Umfang kommt.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Unter Freistrahlfüllen ist im Sinne der Erfindung ein Verfahren zu verstehen, bei dem das flüssige Füllgut dem zu befüllenden Behälter in einem freien Füllstrahl oder Füllgutstrahl zuströmt, wobei der Behälter mit seiner Behältermündung oder -öffnung nicht am Füllelement anliegt, sondern von dem Füllelement bzw. von einem dortigen Füllgutauslass beabstandet ist.

"Behälter" sind im Sinne der Erfindung u.a. Flaschen, Dosen, auch Weichverpackungen, beispielsweise solche hergestellt aus Karton und/oder Kunststofffolie und/oder Metallfolie.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in vereinfachter Darstellung und im Schnitt ein Füllelement eines Füllsystems einer Füllmaschine umlaufender Bauart zum Freistrahlfüllen von Behältern in Form von Flaschen mit einem flüssigen Füllgut;
- Fig. 2: eine Darstellung wie Figur 1, jedoch bei im Schnitt dargestellten Ventilstößel und Ventilkörper eines Flüssigkeitsventils des Füllelementes der Figur 1;
- Fig. 3: in vergrößerter Teildarstellung und im Schnitt das Füllelement der Figuren 1 und 2 im Bereich der Füllelementunterseite bzw. im Bereich einer zentralen bzw. mittigen Abgabeöffnung und einer diese umschließenden ringförmigen Abgabeöffnung;
- Fig. 4 - 6: Darstellung ähnlich den Figuren 1 - 3 bei einer weiteren Ausführungsform des erfindungsgemäßen Füllelementes.

In den Figuren 1 - 3 ist 1 ein Füllelement zum Freistrahlfüllen von Behältern in Form von Flaschen 2 mit einem flüssigen Füllgut. Das Füllelement 1 ist zusammen mit einer Vielzahl gleichartiger Füllelemente 1 am Umfang eines um eine vertikale Maschinenachse umlaufend antreibbaren Rotors 3 eines Füllsystems bzw. einer Füllmaschine umlaufender Bauart vorgesehen.

Am Rotor 3 befinden sich ein in den Figuren nicht dargestellter, für sämtliche Füllelemente der Füllmaschine gemeinsamer, das Füllgut bereitstellender Füllgutkessel, beispielsweise in Form eines Ringkessels, sowie ein für sämtliche Füllelemente 1 ebenfalls gemeinsamer Ringkanal 4.

Das Füllelement 1 umfasst ein Füllelementgehäuse 5, in welchem u.a. ein Füllgut- oder Flüssigkeitskanal 6 ausgebildet ist, der in seinem oberen Bereich über eine Produktleitung 7 mit Steuer- bzw. Flüssigkeitsventil 8 mit dem gemeinsamen Füllgutkessel verbunden ist. Im Detail mündete die Produktleitung 7 über eine Eintrittsöffnung 7.1 in den Flüssigkeitskanal 6, deren Achse horizontal oder im Wesentlichen horizontal, d.h. senkrecht zur Füllelementachse FA orientiert ist, so dass das flüssige Füllgut bezogen auf die vertikale Maschinenachse in einer Strömungsrichtung radial nach außen in den Flüssigkeitskanal 6 eintritt.

Im Flüssigkeitskanal 6 ist ein Flüssigkeitsventil 9 vorgesehen, welches bei der dargestellten Ausführungsform von einem mit einem Ventilsitz im Flüssigkeitskanal 6 zusammenwirkenden Ventilkörper 10 gebildet ist, der zum Öffnen und Schließen des Flüssigkeitsventils 9 in Richtung einer vertikalen Füllelementachse FA aus der in den Figuren 1 und 2 dargestellten, das Flüssigkeitsventil 9 verschließenden Position nach oben in eine das Flüssigkeitsventil 9 öffnende Position bewegbar ist. Der Ventilkörper 10 ist hierfür an einem achsgleich mit der Füllelementachse FA angeordneten und als Ventilstößel wirkenden Rohr 11 vorgesehen, welches mit seinem oberen, in den Figuren nicht näher dargestellten und abgedichtet aus dem Flüssigkeitskanal 6 herausgeführten Ende mit einer Betätigungseinrichtung 12 zusammenwirkt.

An der Unterseite des Füllelementes 1 bzw. in einem dortigen, zu dieser Unterseite hin offenen Ringraum 13 bildet der Flüssigkeitskanal 6 eine die Füllelementachse FA ringförmig umschließende Abgabeöffnung 14, die als Ringspalt zwischen der Außenfläche des Rohres 11 und der Innenfläche des Flüssigkeitskanals 6 ausgeführt ist und aus der das Rohr 11 mit seinem unteren offenen Rohrende 11.1 in den Ringraum 13 vorsteht. Bei der dargestellten Ausführungsform befindet sich das Flüssigkeitsventil 9 in Strömungsrichtung des flüssigen Füllgutes durch den Flüssigkeitskanal 6 in einem relativ großen axialen Abstand von der Abgabeöffnung 14, d.h. bei der dargstellten Ausführungsform wird der Flüssigkeitskanal 6 durch das Flüssigkeitsventil 9 in einen oberen und einen unteren Abschnitt unterteilt, wobei beide Abschnitte etwa gleiche axiale Länge aufweisen.

Wie insbesondere die Figuren 2 und 3 zeigen, sind das Rohr 11 bzw. der im Rohr 11 ausgebildete weitere Flüssigkeitskanal 11.2 nicht nur an seinem unteren Ende 11.1 offen, sondern der weitere Flüssigkeitskanal 11.2 ist auch im oberen Abschnitt des Flüssigkeitskanals 6, d.h. in demjenigen Abschnitt des Flüssigkeitskanals offen, der (Abschnitt) bezogen auf die Strömungsrichtung des flüssigen Füllgutes vor dem Flüssigkeitsventil 9 liegt. Die dortige Öffnung des Rohres 11 bzw. des Flüssigkeitskanals 11.2 ist beispielsweise durch wenigstens eine Querbohrung 15 erzeugt, die mit ihrer Achse senkrecht oder im Wesentlichen senkrecht zur Füllelementachse FA orientiert ist. Weiterhin ist die Querbohrung 15 bei der dargestellten Ausführungsform so angeordnet, dass sie bei geöffnetem Flüssigkeitsventil 9, d.h. bei angehobenem Ventilkörper 10 und Rohr 11, deckungsgleich oder im Wesentlichen deckungsgleich mit der Eintrittsöffnung 7.1 der Produktleitung 7 liegt.

Im Gehäuse 5 des Füllelementes 1 sind weiterhin zusätzlich verschiedene Strömungswege ausgebildet, die durch im nicht aktivierten Zustand geschlossene Steuerventile 16 und 17 steuerbar sind, so u.a. ein Strömungsweg, über den der obere Abschnitt des Flüssigkeitskanals 6 durch Aktivieren bzw. Öffnen des Steuerventils 16 mit dem Ringkanal 4 verbunden werden kann, sowie ein weiterer Strömungsweg, über den durch Aktivieren bzw. Öffnen des Steuerventils 17 der Ringraum 13 mit dem Ringkanal 4 oder aber durch Aktivieren bzw. Öffnen beider Steuerventile 17 der Ringkanal 4 sowohl mit dem Ringraum 13 als auch mit dem Flüssigkeitskanal 6 verbunden werden kann. Über die gesteuerten Strömungswege bzw. die Steuerventile 16 und 17 ist u.a. bei mit einem Verschluss oder mit einer Spülkappe 18 verschlossenem Ringraum 13 und bei geöffneten Flüssigkeitsventilen 8 und 9 eine intensive CIP-Reinigung und/oder Sterilisation der Füllelemente 1 der Füllmaschine möglich.

Im normalen Füllbetrieb sind die Steuerventile 16 und 17 geschlossen. Die zu füllende Flasche 2 ist mit ihrer Flaschenachse achsgleich mit der Füllelementachse FA und mit ihrer Flaschenmündung 2.1 mit Abstand unterhalb der Abgabeöffnung 14 gehalten, und zwar mit ihrem Mündungsflansch 2.2 hängend an einem jedem Füllelement 1 zugeordneten Behälterträger 19.

Das Füllen der jeweiligen Flasche 2 erfolgt vorzugsweise derart, dass am Beginn des Füllprozesses, d.h. in einer Schnellfüllphase beide Flüssigkeitsventil 8 und 9 geöffnet werden, so dass das flüssige Füllgut einerseits über das untere, offene und ebenfalls eine Abgabeöffnung 11.3 bildende Rohrende 11.1 als zentraler Füllgutteilstrahl 20 und andererseits über die ringförmige Abgabeöffnung 14 als den Füllgutteilstrahl 20 umschließender ringförmiger Füllgutteilstrahl 21 an der Unterseite des Füllelementes abgegeben wird, wie dies in der Figur 3 mit den dortigen Pfeilen angedeutet ist. Beide Füllgutteilstrahlen 20 und 21 vereinigen sich zu einem gemeinsamen Füllgutstrahl, der dann in Richtung der Füllelementachse FA in die jeweilige Flasche 2 strömt.

Es hat sich in überraschender Weise gezeigt, dass durch die Kombination des zentralen, aus dem unteren Rohrende 11.1 austretenden Füllgutteilstrahls 20 und des aus der Abgabeöffnung 14 austretenden ringförmigen Füllgutteilstrahls 21, der sich mit dem Füllgutteilstrahl 20 vor dem Eintritt in die Flasche 2 vereint und mit diesem mitgerissen wird, bei hoher Füllleistung ein sauberes Füllen der Flaschen 2 erreichbar ist, und zwar ohne Schaumbildung und ohne die Gefahr eines Verspritzen von Füllgut trotz der aus der Rotation des Rotors 3 resultierenden und auf die Füllgutteilstrahlen 20 und 21 sowie auf den vereinten, gemeinsamen Füllgutstrahl einwirkenden Zentrifugalkräfte.

Am Ende der Schnellfüllphase wird beispielsweise für ein Langsamfüllen, d.h. für ein Füllen mit einem reduzierten Füllgutstrom eines der beiden Flüssigkeitsventile 8 und 9 und dabei bevorzugt das Flüssigkeitsventil 9 geschlossen. Nach Erreichen der Sollfüllmenge wird auch das während des Langsamfüllens noch offene Flüssigkeitsventil, beispielsweise das Flüssigkeitsventil 8 geschlossen, sodass der Füllvorgang dann nach dem Schließen beider Flüssigkeitsventile 8 und 9 beendet ist und die mit der Sollfüllmenge gefüllte Flasche 2 von dem Füllelement 1 bzw. dem Behälterträger 19 abgenommen werden kann.

Die Figuren 4 - 6 zeigen als weitere Ausführungsform ein Füllelement 1a, welches sich von dem Füllelement 1 im Wesentlichen nur dadurch unterscheidet, dass im Rohr 11 achsgleich mit der Füllelementachse FA ein Stab 22 angeordnet ist, der bei der dargestellten Ausführungsform mit seinem unteren Ende geringfügig über das untere Ende 11.1 des Rohres 11 vorsteht. Zwischen der Innenfläche des Rohres 11 und der Außenfläche des Stabes 22 ist der zusätzliche Flüssigkeitskanal 11.2 gebildet, der ringförmig ausgeführt ist und wiederum über die Querbohrung 15 zum Flüssigkeitskanal 6 hin offen ist und am unteren Rohrende 11.1 eine ringförmige Abgabeöffnung 11.3 bildet. Die sonstige Konstruktion sowie auch die Funktionsweise des Füllelementes 1a sind identisch mit dem Aufbau und der Funktionsweise des Füllelementes 1. Durch den vom Stab 22 gebildeten ringförmigen Flüssigkeitskanal 11.2 mit ringförmiger Abgabeöffnung 11.3 wird ein noch weiter verbessertes Strömungsverhalten des flüssigen Füllgutes beim Austritt am unteren Ende des Rohres 11 und damit eine weitere Verbesserung des der jeweiligen Flasche 2 während der Schnellfüllphase zufließenden Füllgutstrahles erreicht.

Zur Steuerung der in die jeweilige Flasche 2 über die beiden Abgabeöffnungen 14 und 11.3 eingebrachten Füllgutmenge dient beispielsweise ein in der Produktleitung 8 für jedes Füllelement 1 bzw. 1a individuell vorgesehener Durchflussmesser 23 (bevorzugt magnetisch-induktiver Durchflussmesser) und/oder eine am Behälterträger 19 ausgebildete Wägeeinrichtung zur Erfassung des aktuellen Gewichtes der dortigen Flache 2.

Die vorstehend beschriebene Erfindung eignet sich in ganz besonderer Weise für das Abfüllen von Säften welche Fruchtfasern und/oder Fruchtzellen beinhalten, wobei die Länge dieser Fruchtfasern bis zu 25 mm betragen kann. Diese besondere Eignung für das Abfüllen derartiger Füllgüter basiert darauf, dass das erfindungsgemäße Füllventil keine Einbauteile enthält, welche das Hindurchströmen der Feststoffe durch das Füllventil behindern würden.

Ein weiterer Aspekt der vorliegenden Erfindung besteht darin, den Durchmesser des Flüssigkeitskanals im Rohr 11 so zu wählen, dass die Kapillarkräfte und/oder die Oberflächenspannung des abzufüllenden Füllgutes in Verbindung mit dem gewählten Durchmesser des Flüssigkeitskanals ein Auslaufen des Flüssigkeitskanals nach dem Schließen der Flüssigkeitsventile 8, 9 sicher verhindert ist.

Das Auslaufen des Flüssigkeitskanals konnte beispielsweise bei einem Durchmesser von 6 mm bei der Abfüllung von Saft und bei einem Durchmesser von beispielsweise 8 bis 9 mm bei der Abfüllung von Sirup sicher verhindert werden.

Die Erfindung wurde voranstehend an Ausführungsbeispielen beschrieben. Es versteht sich, dass Änderungen sowie Abwandlungen möglich sind, ohne dass dadurch der Schutzumfang der nachfolgenden Ansprüche verlassen wird. Vorstehend wurde davon ausgegangen, dass beim Füllen sowohl über die Abgabeöffnung 14 als auch über die von dem unteren, offenen Rohrende 11.1 gebildete weitere Abgabeöffnung 11.3, d.h. mit den Füllgutteilstrahlen 20 und 21, jeweils das selbe Füllgut in den jeweiligen Behälter bzw. in die jeweilige Flasche 2 eingebracht wird. Eine Ausbildung eines nicht erfindungsgemäßen Füllelementes 1 bzw. 1a würde sich aber auch zum Einbringen wenigstens zweier unterschiedlicher Komponenten eines Füllgutes in Behälter bzw. Flaschen 2 eignen, wobei die Komponenten bereits in dem dem jeweiligen Behälter zufließenden vereinten Füllgutstrahl zumindest teilweise gemischt würden. Hiefür wäre dann z.B. der Kanal 11.2 vom Flüssigkeitskanal 6 getrennt, d.h. die Querbohrung 15 wäre nicht vorhanden, und der Kanal 11.2 wäre über eine gesonderte, ein Steuer- oder Flüssigkeitsventil enthaltende Produktleitung mit einem Kessel zur Bereitstellung einer Komponente des Füllgutes verbunden. Der Flüssigkeitskanal 6 wäre über die Produktleitung 7, die dann das Steuerventil 8 nicht aufweisen würde, mit einem Kessel zur Bereitstellung der weiteren Komponente des Füllgutes verbunden.

### Bezugszeichenliste

- 1, 1a: Füllelement
- 2: Flasche
- 2.1: Flaschenmündung
- 2.2: Mündungsflansch
- 3: Rotor
- 4: Ringkanal
- 5: Füllelementgehäuse
- 6: Flüssigkeitskanal
- 7: Produktleitung
- 7.1: Mündungsöffnung
- 8, 9: Flüssigkeitsventil
- 10: Ventilkörper
- 11: Rohr
- 11.1: Rohrende
- 11.2: Flüssigkeitskanal im Rohr 11
- 11.3: Abgabeöffnung
- 12: Betätigungseinrichtung
- 13: Ringraum
- 14: Abgabeöffnung
- 15: Querbohrung
- 16, 17: Steuerventil
- 18: Verschluss oder Spülkappe
- 19: Behälterträger
- 20, 21: Füllgutteilstrahl
- 22: Stab
- 23: Durchflussmesser
- FA: Füllelementachse

## Patentansprüche

1. Füllelement eines Füllsystems zum Freistahlfüllen von Behältern (2) mit einem flüssigen Füllgut, mit wenigstens einem ersten von dem flüssigen Füllgut beim Füllen durchströmten ersten Flüssigkeitskanal (6) in einem Füllelementgehäuse (5), der eine erste Abgabeöffnung (14) für die Abgabe des Füllgutes in Form eines ersten Füllgutteilstrahls (21) bildet, und mit einem im ersten Flüssigkeitskanal (6) angeordneten Flüssigkeitsventil (9), welches zur gesteuerten Abgabe des Füllgutes in den jeweiligen Behälter (2) über die wenigstens eine erste Abgabeöffnung (14) gesteuert geöffnet und geschlossen werden kann und hierfür wenigstens einen zwischen einer Schließstellung einer Öffnungsstellung bewegbaren Ventilkörper (10) aufweist, wobei zusätzlich zu dem ersten Flüssigkeitskanal (6) wenigstens ein zweiter Flüssigkeitskanal (11.2) vorgesehen ist, der durch den Ventilkörper (10) hindurchreicht sowie wenigstens eine weitere Abgabeöffnung (11.3) zur Abgabe eines inneren zweiten Füllgutteilstrahls bildet, wobei die weitere Abgabeöffnung (11.3) derart ausgebildet ist, dass im normalen Füllbetrieb der zweite Füllgutteilstrahl sich mit dem wenigstens einen ersten Füllgutteilstrahl zu einem dem Behälter (2) in Richtung einer Füllelementachse (FA) zufließenden Füllgutstrahl verbindet, und wobei die wenigstens eine erste Abgabeöffnung (14) bezogen auf die Füllelementachse (FA) radial gegenüber der wenigstens einen zweiten Abgabeöffnung nach außen hin versetzt ist,
**dadurch gekennzeichnet, dass**
die wenigstens eine zweite Abgabeöffnung (11.3) von einem offenen Ende (11.1) eines rohrartigen, den Ventilkörper (10) aufweisenden Ventilstößels (11) gebildet ist, dass der wenigstens eine zweite Flüssigkeitskanal (11.2) über wenigstens eine Öffnung (15) mit einem Abschnitt des ersten Flüssigkeitskanals (6) in Verbindung steht, welcher Abschnitt sich in Strömungsrichtung des Füllgutes vor dem ersten Flüssigkeitsventil (9) befindet, und dass ein weiteres Flüssigkeitsventil (8) in einer Verbindung (7) zwischen dem ersten Flüssigkeitskanal (6) und einem das Füllgut oder eine Komponente des Füllgutes bereitstellenden Kessel oder zwischen dem ersten Flüssigkeitskanal (6) und dem weiteren Flüssigkeitskanal (11.2) vorgesehen ist.

2. Füllelement nach Anspruch 1, **dadurch gekennzeichnet, dass** die wenigstens eine erste Abgabeöffnung (14) so ausgebildet ist, dass der aus dieser austretende erste Füllgutteilstrahl (21) auf die Füllelementachse (FA) hin gerichtet ist und mit der Füllelementachse (FA) einen Winkel kleiner 90° einschließt, der sich entgegen der Strömungsrichtung des Füllgutes öffnet.

3. Füllelement nach Anspruch 1 oder 2, **dadurch gekennzeichnet, dass** die wenigstens eine erste Abgabeöffnung (14) und/oder die wenigstens eine zweite Abgabeöffnung (11.3) ringförmig, die Füllelementachse (FA) umschließend ausgebildet oder von mehreren Einzelöffnungen gebildet sind, und zwar vorzugsweise in einer die Füllelementachse (FA) ringförmig umschließende Anordnung.

4. Füllelement nach einem der vorhergehenden Ansprüche, **gekennzeichnet durch** ein weiteres Flüssigkeitsventil (8) in einem den weiteren Flüssigkeitskanal (11.2) ummittelbar mit einem das Füllgut oder eine Komponente des Füllgutes bereitstellenden Kessel.

5. Füllelement nach einem der vorhergehenden Ansprüche, **dadurch gekennzeichnet, dass** die wenigstens eine erste Abgabeöffnung (14) und die wenigstens eine zweite Abgabeöffnung (11.3) bezogen auf die Füllelementachse (FA) axial versetzt sind, und zwar vorzugsweise derart, dass sich die wenigstens eine zweite Abgabeöffnung (11.1) auf einem tieferen Niveau befindet, als die wenigstens eine erste Abgabeöffnung (14).

6. Füllsystem zum Füllen von Behältern (2) mit einem flüssigen Füllgut, beispielsweise mit einer Ausbildung als Füllmaschine umlaufender Bauart, mit einer Vielzahl von Füllelementen (1, 1a), **dadurch gekennzeichnet, dass** die Füllelemente (1, 1a) nach einem der vorhergehenden Ansprüche ausgebildet sind.

## Claims

1. Filling element for a filling system for fine jet filling of containers (2) with a liquid filling product, with at least one first liquid channel (6) in a filling element housing (5), through which the liquid filling product first flows during the filling, which forms a first discharge opening (14) for the discharge of the filling product in the form of a filling product jet (21), and with a liquid valve (9) arranged in the first liquid channel (6), which, for the controlled discharge of the filling product into the respective container (2) via the at least one first discharge opening (14), can be opened and closed in a controlled manner, and for this purpose comprises at least one valve body (10), movable between a closing position and an opening position, and wherein, in addition to the first liquid channel (6), at least one second liquid channel (11.2) is provided, which extends through the valve body (10), as well as at least one further discharge opening (11.3) for the discharge of an inner second filling product part jet, wherein the further discharge opening (11.3) is configured in such a way that, in normal filling operation, the second filling product part jet connects with the at least one first filling product part jet, to form a filling product jet flowing to the container (2) in the direction of a filling element axis (FA), and wherein the at least one first discharge opening (14), in relation to the filling element axis (FA), is offset radially outwards in relation to the at least one second discharge opening,
**characterised in that**
the at least one second discharge opening (11.3) is formed from an open end (11.1) of a tubular valve tappet (11), comprising the valve body (10), that the at least one second liquid channel (11.2) is in connection by means of at least one opening (15) with at least one section of the first liquid channel (6), said section being located in the flow direction of the filling product upstream of the first liquid valve (9), and that one further liquid valve (8) is provided in a connection (7) between the first liquid channel (6) and a tank providing the filling product or a component of the filling product, or between the first liquid channel (6) and the further liquid channel (11.2).

2. Filling element according to claim 1, **characterised in that** the at least one first discharge opening (14) is configured in such a way that the first filling product jet (21) emerging from it is directed away towards the filling element axis (FA) and encloses an angle of less than 90° with the filling element axis (FA), and opens against the direction of flow of the filling product.

3. Filling element according to claim 1 or 2, **characterised in that** the at least one first discharge opening (14) and/or the at least one second discharge opening (11.3) is configured as ring-shaped, surrounding the filling element axis (FA), or is formed from a plurality of individual openings, and specifically in an arrangement surrounding the filling element axis (FA) in the form of a ring.

4. Filling element according to any one of the preceding claims, **characterised by** a further liquid valve (8) in a tank which provides the further liquid channel (11.2) directly with the filling product or a component of the filling product.

5. Filling element according to any one of the preceding claims, **characterised in that** the at least one discharge opening (14) and the at least one second discharge opening (11.3) are offset axially in relation to the filling element axis (FA), and preferably in such a way that the at least one second discharge opening (11.1) is located on a lower level than the at least one first discharge opening (14).

6. Filling system for filling containers (2) with a liquid filling product, for example with a configuration of a filling machine of circulating type, with a plurality of filling elements (1, 1a), **characterised in that** the filling elements (1, 1a) are configured in accordance with any one of the preceding claims.

## Revendications

1. Elément de remplissage d'un système de remplissage pour le remplissage à jet libre de récipients (2) avec un produit de remplissage liquide, avec au moins un premier canal de liquide (6), traversé par le produit de remplissage liquide lors du remplissage dans un boîtier d'élément de remplissage (5), qui forme une première ouverture de sortie (14) pour la sortie du produit de remplissage sous la forme d'un premier jet partiel de produit de remplissage (21), et avec une soupape de liquide (9) agencée dans le premier canal de liquide (6) qui est ouverte et fermée de manière commandée pour la sortie commandée du produit de remplissage dans le récipient (2) respectif par le biais de l'au moins une première ouverture de sortie (14) et à cet effet présente au moins un corps de soupape (10) mobile entre une position de fermeture et une position d'ouverture, dans lequel outre le premier canal de liquide (6), au moins un second canal de liquide (11.2) est prévu, lequel passe au travers du corps de soupape (10) et forme au moins une autre ouverture de sortie (11.3) pour la sortie d'un second jet partiel de produit de remplissage intérieur, dans lequel l'autre ouverture de sortie (11.3) est réalisée de telle manière qu'en cas de mode de remplissage normal, le second jet partiel de produit de remplissage se relie à l'au moins un premier jet partiel de produit de remplissage en un jet de produit de remplissage s'écoulant vers le récipient (2) en direction d'un axe d'élément de remplissage (FA), et dans lequel l'au moins une première ouverture de sortie (14) est déportée vers l'extérieur par rapport à l'axe d'élément de remplissage (FA) radialement par rapport à l'au moins une seconde ouverture de sortie,
**caractérisé en ce que**
l'au moins une seconde ouverture de sortie (11.3) est formée par une extrémité ouverte (11.1) d'un coulisseau de soupape (11) tubulaire, présentant le corps de soupape (10), que l'au moins un second canal de liquide (11.2) se trouve en liaison par le biais d'au moins une ouverture (15) avec une section du premier canal de liquide (6), laquelle section se trouve dans le sens d'écoulement du produit de remplissage devant la première soupape de liquide (9), et qu'une autre soupape de liquide (8) est prévue dans une liaison (7) entre le premier canal de liquide (6) et une chaudière mettant à disposition le produit de remplissage ou un composant du produit de remplissage ou entre le premier canal de liquide (6) et l'autre canal de liquide (11.2).

2. Elément de remplissage selon la revendication 1, **caractérisé en ce que** l'au moins une première ouverture de sortie (14) est réalisée de sorte que ce premier jet partiel de produit de remplissage (21) sortant de celle-ci soit dirigé vers l'axe d'élément de remplissage (FA) et forme avec l'axe d'élément de remplissage (FA) un angle inférieur à 90° qui s'ouvre dans le sens inverse au sens d'écoulement du produit de remplissage.

3. Elément de remplissage selon la revendication 1 ou 2, **caractérisé en ce que** l'au moins une première ouverture de sortie (14) et/ou l'au moins une seconde ouverture de sortie (11.3) est réalisée de manière annulaire, entourant l'axe d'élément de remplissage (FA) ou est formée par plusieurs ouvertures individuelles, et ce de préférence dans un agencement entourant de manière annulaire l'axe d'élément de remplissage (FA).

4. Elément de remplissage selon l'une des revendications précédentes, **caractérisé par** une autre soupape de liquide (8) dans un autre canal de liquide (11.2) directement avec une chaudière mettant à disposition le produit de remplissage ou un composant du produit de remplissage.

5. Elément de remplissage selon l'une des revendications précédentes, **caractérisé en ce que** l'au moins une première ouverture de sortie (14) et l'au moins une seconde ouverture de sortie (11.3) sont déportées axialement par rapport à l'axe d'élément de remplissage (FA), et ce de préférence de telle manière que l'au moins une seconde ouverture de sortie (11.1) se trouve à un niveau plus bas que l'au moins une première ouverture de sortie (14).

6. Système de remplissage pour le remplissage de récipients (2) avec un produit de remplissage liquide, par exemple avec une réalisation en tant que machine de remplissage de type tournante, avec une pluralité d'éléments de remplissage (1, 1a), **caractérisé en ce que** les éléments de remplissage (1, 1a) sont réalisés selon l'une des revendications précédentes.
